# EUROPÄISCHE PATENTSCHRIFT

(11) **EP 1 882 145 B1**
(45) Veröffentlichungstag und Bekanntmachung des Hinweises auf die Patenterteilung: **25.06.2014**
(21) Anmeldenummer: 06725607.3
(22) Anmeldetag: 06.04.2006
(51) Int. Cl.: F25D 25/00

(54) **KÜHLGUTBEHÄLTER**
CONTAINER FOR REFRIGERATED GOODS
CONTENANT DE MARCHANDISES A REFRIGERER

(30) Priorität: 10.05.2005 DE 102005021588
(43) Veröffentlichungstag der Anmeldung: 30.01.2008
(73) Patentinhaber: BSH Bosch und Siemens Hausgeräte GmbH, 81739 München (DE)
(72) Erfinder: BENZ, Thomas, 89231 Neu-Ulm (DE); FINK, Jürgen, 73432 Aalen (DE); LINKE, Christine, 89423 Gundelfingen (DE)
(86) Internationale Anmeldenummer: PCT/EP2006/061384
(87) Internationale Veröffentlichungsnummer: WO 2006/120101

(56) Entgegenhaltungen:
- WO-A-95/12099
- US-A- 4 560 072
- US-A- 5 437 503
- PATENT ABSTRACTS OF JAPAN Bd. 1997, Nr. 01, 31. Januar 1997 (1997-01-31) -& JP 08 226751 A (FUJITSU GENERAL LTD), 3. September 1996 (1996-09-03)

## Beschreibung

Die vorliegende Erfindung betrifft einen Kühlgutbehälter zur Verwendung in einem Kältegerät, und zwar insbesondere die Frontpartie eines solchen Kühlgutbehälters.

Herausziehbare Kühlgutbehälter, die beispielsweise als Gemüseschublade in einem Kältegerät verwendet werden, sind meist aus Kunststoff spritzgeformt. Bei der Fertigung dieser einstückigen Behälter werden für jeden einzelnen Behältertyp spezifische, großformatige und dementsprechend kostspielige Formwerkzeuge benötigt. Häufig unterscheiden sich verschiedene Behältermodelle nicht in ihren Abmessungen, sondern lediglich in der Gestaltung ihrer Frontpartie, die je nach Wertigkeit des Gerätes unterschiedlich aufwendig ausfällt. Es ist daher bereits vorgeschlagen worden, Kühlgutbehälter mit austauschbaren Frontpartien auszustatten, um dadurch unterschiedliche äußere Erscheinungsbilder bei einer einheitlichen Grundform des Behälters zu realisieren.

In großformatigen Kältegeräten kommen aus Blech geformte Kühlgutbehälter zum Einsatz, da bei großen Kantenlängen eine ausreichende Formstabilität der Kunststoffbehälter nur schwierig zu gewährleisten ist. Die Metallbehälter sind jedoch aufwendiger in der Fertigung, da sie in mehreren Arbeitsschritten aus verschiedenen Teilen zusammengefügt werden müssen.

In der US 5 437 503 A wird eine Schubladenanordnung dargestellt. Es sind Seitenwände vorgesehen, zwischen denen sich eine Bodenwand erstreckt. Ein Vorderseitenabschnitt weist gleichermaßen entsprechende Boden-, Seiten und Deckenwandabschnitte auf.

Die WO 95/12099 zeigt ein Innenverkleidungsteil mit Türablagefächern für ein Kühlgerät, das Seitenstücke und die Seitenstücke verbindende Mittelstücke aufweist.

Aus der JP 08 226751 A ist ein Türfach für ein Kühlgerät bekannt. Das Türfach weist eine Halterung auf, die an unterschiedlichen Positionen mittels ausziehbarer seitlicher Befestigungskörper anbringbar ist.

Aufgabe der vorliegenden Erfindung ist, eine Frontwand für einen Kühlgutbehälter bzw. einen Kühlgutbehälter, zu schaffen, die einfach und preiswert in diversen unterschiedlichen Formaten gefertigt werden können, ohne dass für die unterschiedlichen Formate jeweils unterschiedliche Formwerkzeuge benötigt werden.

Die Aufgabe wird gelöst durch einen Kühlgutbehälter mit einer Frontpartie, die mehrteilig aufgebaut ist und aus Seitenstücken und wenigstens einem die Seitenstücke verbindenden Mittelstück unter Bildung einer zugbelastbaren Verbindung zusammengefügt ist. Der mehrteilige Aufbau der Frontwand ergibt die Möglichkeit kostengünstig unterschiedliche Designvarianten zu schaffen. Außerdem können Werkstoffe unterschiedlicher Qualität und unterschiedliche Werkstoffe für die Frontwand und dem Kühlgutbehälter kombiniert werden.

Aufgrund seiner konstanten Querschnittsform kann das Mittelstück in jeder für ein gegebenes Format von Kühlgutbehälter benötigten Länge zugeschnitten und mit unabhängig von der Länge stets den gleichen Seitenstücken zu der fertigen Frontpartie zusammengefügt werden.

Das Mittelstück ist einfach und preiswert durch Extrudieren herstellbar, während die Seitenstücke vorzugsweise spritzgeformt sind.

Die benötigte zugbelastbare Verbindung zwischen dem Mittelstück und einem Seitenstück wird vorzugsweise dadurch geschaffen, dass die Seitenstücke eine in Längsrichtung des Mittelstücks orientierte und das Mittelstück berührende Oberfläche aufweisen und ein Stift in die Oberfläche kreuzenden Bohrungen von Seiten- und Mittelstücken aufgenommen ist.

Hierfür weist vorzugsweise das Mittelstück einen Hohlraum auf, und die das Mittelstück berührende Oberfläche des Seitenstücks ist - von außen unsichtbar - an einem in den Hohlraum eingreifenden Zapfen des Seitenstücks gebildet.

Vorteilhaft ist ferner, dass die Frontpartie ein oberes, ein mittleres und ein unteres Mittelstück umfasst. Dies vereinfacht die Herstellung von Frontpartien in unterschiedlichen Höhen, indem jeweils nur die Seitenstücke und das Mittelstück in für eine bestimmte Höhe der Frontpartie spezifischen Versionen hergestellt werden, während das obere und das untere Mittelstück bei Frontpartien unterschiedlicher Höhe dieselben sein können.

Die zugfeste Verbindung ist in einem solchen Fall vorzugsweise jeweils zwischen den Seitenstücken und dem oberen und unteren Mittelstück gebildet.

Um das mittlere Mittelstück zu fixieren, genügt eine einfache Nut-Feder-Verbindung mit einem benachbarten Seiten- oder Mittelstück.

Eine Nut-Feder-Verbindung zwischen dem mittleren Mittelstück und dem oberen und/oder unteren Mittelstück ist vorzugsweise formschlüssig, um die Stabilität der Frontpartie zu verbessern.

Um einen Griff an der Frontpartie zu bilden, ist das obere Mittelstück vorzugsweise als ein nach unten offenes U-Profil ausgeführt, und ein schräg nach unten und zur Vorderseite der Frontpartie hin verlaufender Abschnitt des mittleren Mittelstücks schließt an einen der Rückseite der Frontpartie zugewandten Schenkel des U-Profils an.

Die diversen Stücke der Frontpartie können aus wenigstens zwei verschiedenen Werkstoffen gefertigt sein. So kann zweckmäßigerweise für das mittlere Mittelstück ein transparenter Kunststoff verwendet werden, der einen Blick ins Innere des Kühlgutbehälters erlaubt, während für die Seitenstücke und/oder das obere oder untere Mittelstück ein undurchsichtiger Werkstoff bevorzugt ist, bei dem es sich ebenfalls um einen Kunststoff oder ein Metall wie Stahl oder Aluminium handeln kann.

Ein Kühlgutbehälter ist erfindungsgemäß zusammengesetzt aus einem Behälterteil, welches Seitenwände, einen Boden und eine Rückwand umfasst, und einer Frontpartie wie oben beschrieben.

Besagtes Behälterteil und die Frontpartie sind vorzugsweise verbunden mit Hilfe wenigstens eines Vorsprungs an jeder Seitenwand, der in eine Aussparung eines Seitenstücks eingesteckt und in dieser durch einen quer zur Steckrichtung orientierten Stift verriegelt ist.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht einer erfindungsgemäßen Frontpartie und eines Teiles eines Kühlgutbehälters, an welchem die Frontpartie montiert ist;
- Fig. 2: einen Querschnitt durch die Frontpartie; und
- Fig. 3: den Kühlgutbehälter, zerlegt in die Frontpartie und ein hinteres Behälterteil.

Fig. 1 ist eine perspektivische Ansicht des vorderen Bereiches eines Kühlgutbehälters gemäß der vorliegenden Erfindung. Der Behälter hat eine als Frontwand dienende Frontpartie 1 und, an dieser angrenzend, einen Boden 2 und Seitenwände 3; eine Rückwand ist in der Figur nicht dargestellt.

Die Frontpartie 1 ist modular zusammengefügt aus fünf Stücken, zwei spritzgeformten Seitenstücken 4 und drei Mittelstücken, die von oben nach unten mit 5, 6 bzw. 7 bezeichnet sind. Die Mittelstücke 5 bis 7 sind sämtlich extrudierte Teile, d.h. Teile, die einen in Längsrichtung gleichbleibenden Querschnitt haben und daher auf eine beliebige benötigte Länge zugeschnitten werden können. Es genügt daher ein Satz von Formwerkzeugen für die Seitenstücke 4 und die Mittelstücke 5 bis 7, um Frontpartien 1 in beliebig vielen unterschiedlichen Breiten zu fertigen.

Fig. 2 zeigt einen Querschnitt durch die Frontpartie 1 in einer durch Linien II in Fig. 1 bezeichneten Ebene. Wie man sieht, sind das obere und das untere Mittelstück 5 bzw. 7 jeweils Hohlprofile, in deren inneren Hohlraum 8 bzw. 9 sich einteilig von den Seitenstücken 4 abstehende Zapfen 10, 11, 12, 13 wenige Zentimeter weit erstrecken. Die Zapfen 10 bis 13 sind in den Hohlräumen 8, 9 so plaziert, dass sie entgegengesetzte Wände berühren und dadurch die Position der Mittelstücke 5, 7 in Bezug auf das Seitenstück 4 so festlegen, dass deren Außenflächen bündig aneinander anschließen.

Zwei Schrauben 14 greifen jeweils durch Bohrungen 15 an der Rückseite der Mittelstücke 5, 7 hindurch in Gewinde der Zapfen 10 bzw. 12 ein und fixieren so die Mittelstücke 5, 7 an dem Seitenstück 4.

Das einwandig aus transparentem Kunststoff geformte mittlere Mittelstück 6 umfasst eine vertikale Wand 18, die mit den Vorderseiten der Seitenstücke 4 bündig ist, und, oben an die vertikale Wand 18 anschließend, ein gekrümmtes Wandstück 19, das in einem Bogen nach oben und zur Rückseite der Frontpartie 1 hin verläuft, um schließlich formschlüssig in eine Nut 16 des oberen Mittelstücks 5 einzugreifen. Das gekrümmte Wandstück 19 und das U-förmige obere Mittelstück 5 bilden so einen zur Vorderseite der Frontpartie 1 offenen Griffkanal 20, in den ein Benutzer hineingreifen kann, um den Kühlgutbehälter vorzuziehen.

Die vertikale Wand 18 und das gekrümmte Wandstück 19 sind an den Seitenstücken 4 mit Hilfe von wenige Millimeter vorspringenden Rippen 21, 22 festgelegt, an denen der seitliche Rand der Wand 18 anliegt bzw. zwischen die der seitliche Rand des Wandstücks 19 eingreift. Der untere Rand des Mittelstücks 6 greift wiederum formschlüssig in eine Nut 17 des unteren Mittelstücks 7 ein.

Die Frontpartie 1 wird zusammenfügt, indem zunächst das obere und untere Mittelstück 6, 7 auf die Zapfen 10 bis 13 eines Seitenstücks 4 aufgesteckt werden. In dieser Stellung ist es möglich, das mittlere Mittelstück 6 aus seitlicher Richtung in die Nuten 16, 17 einzuschieben; anschließend wird das zweite Seitenstück 4 aufgesteckt, und die einzelnen Teile werden mit Hilfe der Schrauben 14 aneinander fixiert.

Wie an der auseinandergezogenen Darstellung der Fig. 3 zu erkennen, haben die Seitenwände 3 jeweils zwei Vorsprünge 23, die vorgesehen sind, um in eine Aussparung an der offenen Rückseite der Seitenstücke 4 eingeschoben zu werden, so dass Löcher 24 in den Vorsprüngen 23 mit an den Außenflanken der Seitenstücke 4 gebildeten Senklöchern 25 fluchten. Durch Einstecken von Verriegelungsstiften 26 in die Senklöcher 25 und die Löcher 24 der Vorsprünge 23 wird die Frontpartie 1 an den Seitenwänden 3 verriegelt.

Um Frontpartien in unterschiedlichen Höhen zu fertigen, genügt es, jeweils die Seitenstücke 4 und das mittlere Mittelstück 6 in einer für die jeweils benötigte Höhe spezifischen Form anzufertigen; die oberen und unteren Mittelstücke 5, 7 sind in gleicher Gestalt an Frontpartien beliebiger Höhe brauchbar.

Je nach gewünschter Anmutung und Wertigkeit oder auch der Abmessungen des Kältegerätes, in dem der fertige Kühlgutbehälter zum Einsatz kommt, können unterschiedliche Materialien für die diversen Komponenten des Kühlgutbehälters verwendet werden. So kann der rückwärtige Teil des Kühlgutbehälters einfach aus Kunststoff spritzgeformt, oder wenn gewünscht oder aufgrund großer Abmessungen erforderlich, aus Blech geformt oder gefügt sein. Genauso können die Seitenstücke 4 und das untere Mittelstück 7 nach Wahl aus Metall oder aus Kunststoff bestehen. Beim oberen Mittelstück 6 ist eine Ausführung aus oberflächlich metallisiertem Kunststoff einer Ganzmetallausführung gegenüber bevorzugt, um zu verhindern, dass bei Temperaturen unter 0°C die Finger eines Benutzers an dem Mittelstück 5 festfrieren.

## Patentansprüche

1. Kühlgutbehälter mit einer Frontpartie (1), wobei der Kühlgutbehälter als Schublade ausgeführt ist, **dadurch gekennzeichnet, dass** die Frontpartie (1) mehrteilig aufgebaut ist und aus Seitenstücken (4) und wenigstens einem die Seitenstücke (4) verbindenden Mittelstück (5, 6, 7) unter Bildung einer zugbelastbaren Verbindung zusammengefügt ist.

2. Kühlgutbehälter nach Anspruch 1, **dadurch gekennzeichnet, dass** das Mittelstück (5, 6, 7) eine konstante Querschnittsform aufweist.

3. Kühlgutbehälter nach Anspruch 1 oder 2, **dadurch gekennzeichnet, dass** das Mittelstück (5, 6, 7) extrudiert oder als Strangpressprofil ausgebildet ist.

4. Kühlgutbehälter nach einem der vorhergehenden Ansprüche, **dadurch gekennzeichnet, dass** die Seitenstücke (4) spritzgeformt sind.

5. Kühlgutbehälter nach einem der vorhergehenden Ansprüche, **dadurch gekennzeichnet, dass** die Seitenstücke (4) eine in Längsrichtung des Mittelstücks (5, 7) orientierte und das Mittelstück (5, 7) berührende Oberfläche aufweisen und dass die zugbelastbare Verbindung zwischen den Seitenstücken (4) und dem Mittelstück (5, 7) durch einen in die Oberfläche kreuzenden Bohrungen (14) von Seiten- und Mittelstücken (4, 5, 7) aufgenommenen Stift (15) gebildet ist.

6. Kühlgutbehälter nach Anspruch 5, **dadurch gekennzeichnet, dass** das Mittelstück (5, 7) einen Hohlraum (8, 9) aufweist und dass die das Mittelstück (5, 7) berührende Oberfläche an einem in den Hohlraum (8, 9) eingreifenden Zapfen (10, 12) des Seitenstücks (4) gebildet ist.

7. Kühlgutbehälter nach einem der vorhergehenden Ansprüche, **dadurch gekennzeichnet, dass** die Frontpartie (1) ein oberes, ein mittleres und ein unteres Mittelstück (5, 6, 7) umfasst.

8. Kühlgutbehälter nach Anspruch 5 oder Anspruch 7, **dadurch gekennzeichnet, dass** die zugfeste Verbindung jeweils zwischen den Seitenstücken (4) und dem oberen und unteren Mittelstück (5, 7) gebildet ist.

9. Kühlgutbehälter nach Anspruch 7 oder 8, **dadurch gekennzeichnet, dass** das mittlere Mittelstück (6) mit einem benachbarten Seitenstück (4) oder Mittelstück (5, 7) in einer Nut-Feder-Verbindung steht.

10. Kühlgutbehälter nach Anspruch 9, **dadurch gekennzeichnet, dass** eine Nut-Feder-Verbindung (16, 17) zwischen dem mittleren Mittelstück (6) und dem oberen und/oder unteren Mittelstück (5, 7) formschlüssig ist.

11. Kühlgutbehälter nach einem der Ansprüche 7 bis 10, **dadurch gekennzeichnet, dass** das obere Mittelstück (5) ein nach unten offenes U-Profil ist, und dass ein schräg nach unten und zur Vorderseite der Frontpartie hin verlaufender Abschnitt (19) des mittleren Mittelstücks (6) an einen der Rückseite der Frontpartie (1) zugewandten Schenkel des U-Profils anschließt.

12. Kühlgutbehälter nach einem der vorhergehenden Ansprüche, **dadurch gekennzeichnet, dass** die diversen Stücke (4, 5, 6, 7) aus wenigstens zwei verschiedenen Werkstoffen gefertigt sind.

13. Kühlgutbehälter, nach einem der vorhergehenden Ansprüche, zusammengefügt aus einem Seitenwände (3), einen Boden (2) und eine Rückwand umfassenden Behälterteil und der Frontpartie (1)

14. Kühlgutbehälter nach Anspruch 13, **dadurch gekennzeichnet, dass** jede Seitenwand wenigstens einen in eine Aussparung eines Seitenstücks (4) eingesteckten und in der Aussparung durch einen quer zur Steckrichtung orientierten Stift (26) verriegelten Vorsprung (23) aufweist.

## Claims

1. Container for refrigerated goods with a front part (1), wherein the container for refrigerated goods is designed as a drawer, **characterised in that** said front part (1) is constructed in a number of parts from side pieces (4) and at least one central piece (5, 6, 7) connecting the side pieces (4) assembled to form a connection with a good tensile strength.

2. Container for refrigerated goods according to claim 1, **characterised in that** the central piece (5, 6, 7) has a constant cross-sectional form.

3. Container for refrigerated goods according to claim 1 or 2, **characterised in that** the central piece (5, 6, 7) is extruded or designed as an extruded section.

4. Container for refrigerated goods according to one of the preceding claims, **characterised in that** the side pieces (4) are injection-moulded.

5. Container for refrigerated goods according to one of the preceding claims, **characterised in that** the side pieces (4) have one surface that is oriented lengthwise to the central piece (5, 7) and in contact with the central piece (5, 7), and **in that** the connection with good tensile strength between the side pieces (4) and the central piece (5, 7) is formed by a pin (15) accommodated in the drill holes (14) that go through the surface of the side and central pieces (4, 5, 7).

6. Container for refrigerated goods according to claim 5, **characterised in that** the central piece (5, 7) has a cavity (8, 9) and **in that** the surface in contact with the central piece (5, 7) is formed on a peg (10, 12) of the side piece (4) that is inserted into the cavity (8, 9).

7. Container for refrigerated goods according to one of the preceding claims, **characterised in that** the front part (1) comprises an upper, a mid and a lower central piece (5, 6, 7).

8. Container for refrigerated goods according to claim 5 or claim 7, **characterised in that** the connection with high tensile strength is formed respectively between the side pieces (4) and the upper and lower central piece (5, 7).

9. Container for refrigerated goods according to claim 7 or 8, **characterised in that** the mid central piece (6) is connected to an adjacent side piece (4) or central piece (5, 7) in a tongue and groove joint.

10. Container for refrigerated goods according to claim 9, **characterised in that** a tongue and groove joint (16, 17) between the mid central piece (6) and the upper and/or lower central piece (5, 7) is form-locking.

11. Container for refrigerated goods according to one of claims 7 to 10, **characterised in that** the upper central piece (5) has a downward-opening U-profile (5), and **in that** a part (19) of the mid central piece (6) running diagonally downward and to the front side of the front part joins onto one of the sides of the U-profile facing the rear side of the front part (1).

12. Container for refrigerated goods according to one of the preceding claims, **characterised in that** the various parts (4, 5, 6, 7) are manufactured from at least two different materials.

13. Container for refrigerated goods according to one of the preceding claims, assembled from a container part comprising a side wall (3), a floor (2) and a rear wall, and the front part (1).

14. Container for refrigerated goods according to claim 13, **characterised in that** each side wall has at least one projecting part (23) which is inserted into a recess in a side piece (4) and is locked into said recess by a pin (26) oriented transversely to the direction of insertion.

## Revendications

1. Bac à marchandises à réfrigérer comprenant une partie frontale (1), le bac à marchandises à réfrigérer étant réalisé comme tiroir, **caractérisé en ce que** la partie frontale (1) est constituée de plusieurs parties et est assemblée à partir de pièces latérales (4) et au moins d'une pièce centrale (5, 6, 7) reliant les pièces latérales (4) en formant une liaison pouvant être chargée par traction.

2. Bac à marchandises à réfrigérer selon la revendication 1, **caractérisé en ce que** la pièce centrale (5, 6, 7) présente une forme constante en coupe transversale.

3. Bac à marchandises à réfrigérer selon la revendication 1 ou 2, **caractérisé en ce que** la pièce centrale (5, 6, 7) est extrudée ou réalisée comme profilé filé à la presse.

4. Bac à marchandises à réfrigérer selon l'une quelconque des revendications précédentes, **caractérisé en ce que** les pièces latérales (4) sont formées par injection.

5. Bac à marchandises à réfrigérer selon l'une quelconque des revendications précédentes, **caractérisé en ce que** les pièces latérales (4) présentent une surface orientée dans le sens longitudinal de la pièce centrale (5, 7) et touchant la pièce centrale (5, 7) et **en ce que** la liaison pouvant être chargée par traction est formée entre les pièces latérales (4) et la pièce centrale (5, 7) par une goupille (15) logée dans des alésages (14), se croisant dans la surface, des pièces latérales et des pièces centrales (4, 5, 7).

6. Bac à marchandises à réfrigérer selon la revendication 5, **caractérisé en ce que** la pièce centrale (5, 7) présente une cavité (8, 9) et **en ce que** la surface touchant la pièce centrale (5, 7) est formée sur un tourillon (10, 12) de la pièce latérale (4), ayant prise dans la cavité (8, 9).

7. Bac à marchandises à réfrigérer selon l'une quelconque des revendications précédentes, **caractérisé en ce que** la partie frontale (1) comprend une pièce centrale supérieure, une pièce centrale médiane et une pièce centrale inférieure (5, 6, 7).

8. Bac à marchandises à réfrigérer selon la revendication 5 ou la revendication 7, **caractérisé en ce que** la liaison résistante à la traction est respectivement formée entre les pièces latérales (4) et les pièces centrales supérieure et inférieure (5, 7).

9. Bac à marchandises à réfrigérer selon la revendication 7 ou 8, **caractérisé en ce que** la pièce centrale médiane (6) se trouve dans une liaison à rainure et languette avec une pièce latérale voisine (4) ou une pièce centrale (5, 7).

10. Bac à marchandises à réfrigérer selon la revendication 9, **caractérisé en ce qu'**une liaison à rainure et languette (16, 17) est adhérente par forme entre la pièce centrale médiane (6) et la pièce centrale supérieure et/ou la pièce centrale inférieure (5, 7).

11. Bac à marchandises à réfrigérer selon l'une quelconque des revendications 7 à 10, **caractérisé en ce que** la pièce centrale supérieure (5) est un profilé en U ouvert vers le bas, et **en ce qu'**une section (19) de la pièce centrale médiane (6), s'étendant de manière oblique vers le bas et vers le devant de la partie frontale, se raccorde à un côté du profilé en U tourné vers le dos de la partie frontale (1).

12. Bac à marchandises à réfrigérer selon l'une quelconque des revendications précédentes, **caractérisé en ce que** les diverses pièces (4, 5, 6, 7) sont fabriquées à partir d'au moins deux matériaux différents.

13. Bac à marchandises à réfrigérer selon l'une quelconque des revendications précédentes, assemblé à partir d'une partie de bac comprenant des parois latérales (3), un fond (2) et une paroi arrière, et de la partie frontale (1).

14. Bac à marchandises à réfrigérer selon la revendication 13, **caractérisé en ce que** chaque paroi latérale présente une saillie (23) emboîtée dans un évidement d'une pièce latérale (4) et verrouillée par une goupille (26) orientée transversalement au sens d'emboîtement dans l'évidemment.
